# FASCICULE DE BREVET EUROPEEN

(11) **EP 1 562 827 B1**
(45) Date de publication et mention de la délivrance du brevet: **15.11.2006**
(21) Numéro de dépôt: 02801170.8
(22) Date de dépôt: 23.12.2002
(51) Int. Cl.: B65B 31/02

(54) **DISPOSITIF POUR LE CONDITIONNEMENT DE PRODUITS SOUS ATMOSPHERE CONTROLEE DANS DES OPERCULES PAR UN FILM .**
VORRICHTUNG ZUM FOLIENVERSCHLIESSEN VON VERPACKUNGEN IN EINER MASCHINE ZUM KONDITIONIEREN UNTER KONTROLLIERTER ATMOSPHÄRE
DEVICE FOR PACKAGING PRODUCTS UNDER CONTROLLED ATMOSPHERE IN FILM-SEALED PACKAGES

(30) Priorité: 04.10.2002 WO PCT/FR02/03386
(43) Date de publication de la demande: 17.08.2005
(73) Titulaire: ROSSI, Jean-Pierre, F-93190 Livry-Gargan (FR); ROSSI, Marie-Jose, F-93190 Livry-Gargan (FR)
(72) Inventeur: ROSSI, Jean-Pierre, F-93190 Livry-Gargan (FR); ROSSI, Marie-Jose, F-93190 Livry-Gargan (FR)
(74) Mandataire: Casalonga, Axel
(86) Numéro de dépôt international: PCT/FR2002/004535
(87) Numéro de publication internationale: WO 2004/031035

(56) Documents cités:
- EP-A- 0 314 546
- FR-A- 2 769 289
- US-A- 3 972 153

## Description

La présente invention se rapporte à un dispositif de remplissage et d' operculage pour une machine de conditionnement sous atmosphère contrôlée de produits, plus particulièrement des produits alimentaires solides, rigides ou en morceaux dans des récipients tels que des barquettes, pots et emballages analogues, operculés par un film.

Le conditionnement de produits alimentaires et autres dans de tels emballages operculés est réalisé sur des machines dites "Operculeuses" ou "Thermoformeuses-Operculeuses" selon que les récipients à operculer sont réalisés soit préalablement sur une autre machine, soit par thermoformage par exemple d'une pellicule de matière thermoplastique sur la même machine que celle effectuant l'operculage. Il est souvent nécessaire, notamment lors du conditionnement de produits alimentaires, produits pharmaceutiques ou autres produits périssables ou posant des problèmes, en vue d'une meilleure conservation, protection et/ou hygiène, d'effectuer l'operculage sous vide ou sous atmosphère contrôlée, ce qui implique une extraction de l'air et/ou une injection (ou réinjection) de gaz.

Une solution connue et couramment utilisée consiste à effectuer l'extraction de l'air et/ou l'injection de gaz par des trous pratiqués sur les côtés du film de thermoformage, le long des chaînes d'entraînement. Cette solution permet certes d'établir dans les emballages une atmosphère bien contrôlée, mais entraîne une perte non négligeable de film de thermoformage, ce dernier devant être de largeur nettement supérieure à celle des récipients à operculer, mais ne permet pas de remplir de produits les barquettes dans le poste d'operculage.

D'autres solutions proposées jusqu'à présent à cet effet (voir par exemple les documents US-A-4 162 599. US-A-4 624 099, US-A-5 271 207, WO 96/09210) sont compliquées et onéreuses et ne donnent néanmoins pas entière satisfaction. En particulier, elles ne permettent pas de réaliser au poste d'operculage une étanchéité satisfaisante ou fiable de l'enceinte créée autour du récipient à operculer, notamment au niveau du système d'extraction d'air et/ou d'injection de gaz de balayage entre le film d'operculage et le récipient à operculer et surtout ne permettent pas le remplissage de barquettes directement dans le poste d'operculage.

Pour remédier aux inconvénients concernant l'étanchéité défaillante au niveau du poste d'operculage, le document WO 99/17990 propose un dispositif d'operculage pour une machine de conditionnement dans des récipients operculés, dispositif qui tout en étant de structure particulièrement simple et fiable, assure une étanchéité parfaite de l'enceinte dans laquelle a lieu le soudage de l'opercule sur le récipient, permettant ainsi la création, dans le récipient operculé, une atmosphère mieux contrôlée que jusqu'à présent et permettant par ailleurs l'introduction de produits fluides (par exemple liquides, pâteux ou en poudre) dans le récipient à l'intérieur du poste de soudage ou d'operculage, avant operculage complet du récipient. Ce dispositif d'operculage, destiné à une machine de conditionnement de produits sous atmosphère contrôlée dans des récipients tels que des barquettes, pots et récipients analogues operculés par un film, comprend une partie supérieure formant cloche munie d'une tête de soudage, et une partie inférieure formant cuve. La partie inférieure reçoit au moins un récipient à operculer et coopère avec la partie supérieure de manière à définir, autour du récipient à operculer, une enceinte dans laquelle du film d'operculage continu préalablement amené sur le récipient est soudé sur le récipient par la tête de soudage de la partie supérieure. La partie supérieure comprend, dans une paroi latérale, sur le côté d'amenée du film d'operculage, une fente de passage pour le film d'operculage, des moyens d'obturation et de blocage à actionnement commandé pour obturer ladite fente et bloquer le film par rapport à la partie supérieure, des moyens d'introduction et/ou d'extraction de fluide (gaz, air), et éventuellement des moyens de remplissage comprenant des becs ou orifices d'introduction de produits fluides (liquides, semi-liquides, pâteux ou en poudre) débouchant à l'intérieur de l'enceinte entre ladite fente et le bord inférieur de ladite paroi.

Il n'est pas prévu, suivant le document WO 99/17990, de remplir les récipients à l'aide de produits autres que fluides au poste d'operculage.

La présente invention vise un dispositif pour le conditionnement de produits sous atmosphère contrôlée permettant plus particulièrement le remplissage des récipients, à l'intérieur du poste d'operculage, avec des produits même de consistance non fluide (rigides, solides, en morceaux, etc), ces produits pouvant, de préférence, être préalablement mis sous atmosphère modifiée ou contrôlée.

Plus particulièrement, l'invention vise un dispositif de remplissage et d'operculage de tels récipients d'emballages, présentant tous les avantages et caractéristiques du dispositif selon le document WO 99/17990, donc complémentaire de ce dispositif, mais plus performant et possédant une structure mieux adaptée à un procédé industriel de conditionnement et ayant surtout l'avantage de permettre le remplissage des récipients directement à l'intérieur du poste d'operculage, grâce à la possibilité d'introduction, dans l'enceinte entourant le récipient à remplir et à operculer, de tous types de produits, de toute nature, forme, aspect et consistance mais plus particulièrement de produits rigides, solides ou en morceaux, si nécessaire préalablement mis sous atmosphère modifiée ou contrôlée, ces produits pouvant être notamment des produits alimentaires, tels que longes de porcs, volailles, poissons tels que saumons traités ou entiers, pâtés, légumes, etc...

Le dispositif selon l'invention de remplissage et d'operculage d'emballages pour une machine de conditionnement sous atmosphère contrôlée de produits dans des récipients tels que des barquettes, pots et emballages analogues à operculer par un film, comprend une partie supérieure fixe formant cloche munie d'une tête de soudage mobile verticalement, et une partie inférieure mobile verticalement formant cuve, la partie inférieure recevant au moins un récipient à operculer et coopérant avec la partie supérieure de manière à définir, autour du récipient à operculer, une enceinte dans laquelle du film d'operculage continu préalablement amené à travers une ouverture dans l'enceinte au-dessus du récipient disposé à l'intérieur de l'enceinte est soudé sur le récipient par la tête de soudage de la partie supérieure. Le dispositif comprend également des moyens pour obturer ladite ouverture d'amenée et bloquer le film d'operculage dans cette ouverture et des moyens pour établir une atmosphère contrôlée à l'intérieur de l'enceinte. Le dispositif comprend de plus des moyens d'introduction et de remplissage débouchant à l'intérieur de l'enceinte en dessous dudit film d'operculage pour l'introduction dans ladite enceinte des produits à emballer et pour le remplissage du récipient contenu dans ladite enceinte avec ces produits, avant soudage du film d'operculage sur le récipient. Le dispositif comprend, en outre, des moyens de défilement de film d'operculage pour amener et accumuler une longueur excédentaire de film d'operculage dans l'enceinte, cette longueur excédentaire étant disponible pour permettre la descente de la tête de soudage sur le récipient à operculer sans déchirure du film d'operculage.

En effet, du fait de la présence des moyens d'introduction et de remplissage entre l'ouverture d'amenée du film d'operculage et le récipient à operculer, cette ouverture qui peut de préférence être constituée en forme de fente doit être ménagée à la manière d'une fenêtre dans la partie supérieure, à une distance au-dessus du récipient d'autant plus grande que le produit à conditionner est volumineux, ce qui fait qu'en absence des moyens de défilement, la longueur de film qui serait amenée dans l'enceinte par la seule traction exercée par la barquette préalablement operculée, lors de l'avancement de cette dernière hors de l'enceinte, serait insuffisante pour éviter une déchirure du film lors de la descente de la tête de soudage sur la barquette suivante.

Les avantages du dispositif comprenant ces moyens d'introduction et de remplissage complétés par les moyens de défilement de film sont nombreux, puisque ce dispositif permet, grâce à la possibilité d'introduction de tous produits dans les récipients directement dans le poste d'operculage, d'améliorer et assurer la protection et d'augmenter considérablement la durée de conservation des produits alimentaires et l'hygiène, puisque ces produits peuvent désormais, pour certains, de la salle de fabrication, être envoyés, acheminés ou dirigés directement dans le poste d'operculage d'une machine de conditionnement, ou par l'intermédiaire de matériels de dosage, permettant ainsi, en supprimant toutes les sources de contamination, intermédiaires, extérieures et d'environnement, d'éviter, pour certains produits fragiles tels que les yaourts ou certains produits de charcuterie, viandes, poissons, légumes transformés ou pas etc., les salles blanches, les flux laminaires etc...

En se référant aux dessins schématiques annexés, on va décrire ci-après plus en détail un mode de réalisation illustratif et non limitatif d'un dispositif de remplissage et d'operculage conforme à l'invention ; sur les dessins :
les figures 1 et 2 sont des coupes schématiques d'un dispositif d'operculage selon le document WO 99/17990 ;
les figures 3 et 4 sont des coupes schématiques de deux modes de réalisation d'un dispositif conforme à la présente invention, comportant, en plus des moyens déjà illustrés sur les figures 1 et 2, des moyens de remplissage du récipient avec des produits par exemple rigides, directement dans l'enceinte entourant le récipient au poste d'operculage ;
les figures 5 à 10 illustrent plusieurs modes de réalisation des moyens permettant le défilement d'une longueur excédentaire de film d'operculage dans l'enceinte d'un dispositif selon la figure 3.

Selon les figures 1 et 2, le dispositif d'operculage (1) d'une machine de conditionnement de produits, notamment de produits alimentaires, dans des barquettes thermoformées destinées à être operculées à l'aide d'un film (11), ce dispositif faisant ici partie d'une thermoformeuse-operculeuse, comprend une partie inférieure (2) en forme de cuve, destinée à recevoir une barquette (4) et garnie d'un joint d'étanchéité (18) sur son bord supérieur, et d'une partie supérieure fixe (3) en forme de cloche, comprenant un cadre (8) solidaire d'une plaque de support et entourant une tête de soudage (9) mobile servant à souder le film (11) sur le rebord de la barquette (4).

Le cadre (8) de la partie supérieure (3) du dispositif de soudage est traversé au niveau de sa paroi située du côté d'amenée du film d'operculage (11) par une fente (13) dans laquelle passe le film (11). À la fente (13) est associé un moyen d'obturation et de blocage (14) à actionnement commandé, constitué par exemple par un tuyau en caoutchouc gonflable, monté dans un trou (16) débouchant dans la fente (13) de manière que le tuyau (14, lorsqu'il est gonflé, bloque le film d'operculage (11) dans la fente (13) et obture cette dernière de façon totalement étanche.

Le cadre (8) comporte par ailleurs, dans la même paroi, entre la fente (13) et le bord inférieur de cette paroi, un ou plusieurs orifices ou buses (17, par exemple d'extraction ou d'injection de gaz, débouchant à l'intérieur de l'enceinte (25) délimitée entre les deux parties (1) et (2) ou du cadre (8).

Le dispositif de remplissage et d'operculage tel qu'illustré par les figures 3 et 4, qui reprend toutes les caractéristiques du dispositif selon les figures 1 et 2, comporte en plus des orifices ou buses (17) qui par leur taille (section) réduite ne peuvent servir qu'à l'extraction et/ou à l'injection de gaz et/ou à l'introduction de produits plus ou moins fluides, au moins un orifice ou buse (17A) de taille (section) plus importante conçu pour permettre le passage de tous produits et notamment de produits plus conséquents, solides, rigides ou en morceaux.

Ces orifices (17A) plus grands, qui peuvent avoir des sections et des formes variées selon les produits qui doivent pouvoir être introduits à travers eux dans la barquette (4) enfermée dans l'enceinte (25) et peuvent être constitués de toutes sortes de matériaux divers, tels que, entre autres, aluminium, acier inoxydable, matière plastique etc.. suivant les applications et les produits à conditionner, peuvent être avantageusement complétés, pour permettre le meilleur acheminement et respect des produits vers le poste d'operculage (dans l'enceinte 25), par des moyens d'introduction et de remplissage manuels ou de préférence automatisés du type sas, pour introduire les produits (26) dans l'enceinte (25) et les déposer dans la barquette (4) sans altérer l'atmosphère contrôlée régnant dans l'enceinte (25). Ces moyens d'introduction et de remplissage peuvent en particulier comporter des moyens de transfert mobiles (20), tels que des chariots sous forme de navettes, montées par exemple de façon basculante, pivotante ou non, et de façon mobile en va-et-vient en translation axiale, sous l'action de vérins ou de moyens moteurs analogues, dans des guides (23) par exemple tubulaires, qui peuvent être munis d'ouvertures (24) de chargement des produits dans les navettes (20) depuis l'extérieur de la machine de conditionnement. Il est à remarquer que selon les figures 3 et 4, les guides (23) pour les navettes (20) peuvent comporter en un ou plusieurs endroits des moyens (22) de mise sous atmosphère modifiée ou contrôlée, indépendants et/ou individuels et/ou centralisés, et les navettes (20) dans lesquelles les produits (26) sont avantageusement supportés par des moyens tels que des grilles peuvent comporter des joints (21) assurant une étanchéité parfaite des navettes dans les guides, ce qui permet d'introduire les produits (26) sous une atmosphère parfaitement contrôlée, par les orifices ou buses (17A), dans l'enceinte (25) et dans les barquettes (4), sans perturber l'atmosphère contrôlée déjà créée dans l'enceinte et donc dans les barquettes grâce aux orifices ou buses (17) pour fluides.

Dans le mode de réalisation suivant la figure 3, on reconnaît un orifice (17A) ménagé dans le cadre (8) sur le même côté que la fente (13) de passage du film (11), à distance au-dessus du bord inférieur du cadre, donc entre ledit bord inférieur et la fente (13) de passage du film (11), et plus précisément entre ledit bord inférieur et l'orifice ou buse (17) pour fluide.

Dans le mode de réalisation selon la figure 4, l'orifice (17A) pour l'introduction du produit à emballer dans la barquette (4) est au contraire constitué par une échancrure qui est ménagée dans le bord inférieur du cadre (8). Cet orifice (17A) vient donc se situer, lorsque le dispositif d'operculage (1) est fermé autour d'une barquette (4), par la montée de la partie inférieure (2) mobile verticalement contre la partie supérieure (3) fixe, directement sur la portion de liaison entre deux barquettes (4) successives.

Il apparaît clairement que dans les modes de réalisation illustrés par les figures 3 et 4, le dispositif de remplissage et d'operculage (1) dans son ensemble et plus précisément le cadre (8) de la partie supérieure (2) est nettement plus haut que dans le cas du mode de réalisation suivant les figures 1 et 2, du fait de la présence de l'orifice (17A) en dessous de la fente (13) de passage du film (11), cette fente (13) étant ainsi également située nettement plus haut, notamment par rapport à la barquette (4) à operculer à l'aide du film (11). Par conséquent, le film (11) qui reste toujours attaché à la dernière barquette (4) préalablement operculée et qui est normalement amené dans l'enceinte (25) sous l'effet de la seule traction exercée par cette barquette, lors de l'avancement d'un pas de cette dernière hors de l'enceinte, comme cela est usuel, suivrait dans l'enceinte (25) une trajectoire plus ou moins oblique selon la hauteur du débouché de la fente (13) par rapport au bord supérieur de la barquette (4). La descente de la tête de soudage (9) sur la barquette (4), après blocage du film (11) dans la fente (13) par le moyen (14), provoquerait ainsi une déchirure du film d'operculage (11).

Pour éviter une telle déchirure du film (11), le dispositif de remplissage et d'operculage (1) comprend en plus des moyens permettant le défilement vers l'intérieur de l'enceinte (25) à travers la fente (13) et l'accumulation d'une longueur excédentaire de film (11, cette longueur excédentaire de film étant restituée lors de la descente de la tête de soudage (9) sur la barquette (4) ou récipient analogue.

Ce défilement d'une longueur excédentaire de film peut, dans le cadre de l'invention, se faire de diverses façons, par exemple par des moyens mécaniques, électriques, pneumatiques, motorisés, par pression, aspiration, soufflage d'air, etc.

Une possibilité qui n'est pas représentée consiste ainsi à commander le système d'avancement du transporteur qui fait défiler pas à pas les barquettes (4) sur la machine de conditionnement et donc à travers le dispositif d'operculage, de telle manière que l'avancement s'effectue avec des pas de longueur supérieure à la longueur des barquettes, chaque pas d'avancement étant suivi d'une course de recul correspondant à une fraction du pas d'avancement. Etant donné que le film d'operculage reste de façon connue en soi relié à la barquette préalablement operculée et est ainsi tiré par cette barquette dans l'enceinte (25) encore ouverte, la longueur de film (11) tirée à chaque pas d'avancement dans l'enceinte (25) à travers la fente (13) est supérieure à la longueur nécessaire pour recouvrir la barquette dans le plan de l'ouverture supérieure de cette dernière, la surlongueur de film étant, après obturation de la fente et donc blocage du film du côté amenée par le moyen (14), restituée par la course de recul de la barquette préalablement operculée.

Selon les figures 5 et 6, la tête de soudage (9) comporte, du côté de la fente (13), un poussoir (27) horizontal monté par ressorts (28) sur la tête (9). Pour amener une surlongueur de film (11) dans l'enceinte (25), après avancement d'une nouvelle barquette (4) dans l'enceinte, mais avant blocage du film (11) dans la fente (13) par le moyen d'obturation et de blocage (14), on abaisse la tête de soudage (9) avec le poussoir (27) de la position haute selon la figure 5 à la position basse sur la barquette (4), selon la figure 6. On bloque ensuite le film (11) dans la fente (13) et on remonte la tête (9) en aspirant simultanément le film (11) vers le haut, pour permettre le remplissage de la barquette à l'aide des moyens (17A, 20) esquissés seulement, situés en dessous de la fente (13).

Selon la figure 7, la partie supérieure (3) du dispositif d'operculage (1) comporte un système (29) d'avancement positif ou contrôlé agissant sur le film (11) au niveau de la fente (13), par exemple en aval du moyen d'obturation et de blocage (14). Il peut s'agir en particulier d'un système à moteur pas à pas ou à codeur permettant d'amener dans l'enceinte (25) une surlongueur parfaitement définie de film (11) avant blocage de ce dernier dans la fente (13) par les moyens (14).

Selon la figure 8, le cadre (8) de la partie supérieure (3) du dispositif de remplissage et d'operculage (1) comporte en dessous de l'orifice (17A) de remplissage, en son point le plus bas, à proximité au-dessus de son bord inférieur, du même côté que la fente (13), un réseau d'orifices d'aspiration (30) qui permettent, après l'avancement hors de l'enceinte (25) de la barquette (4) préalablement operculée, d'exercer une traction vers le bas sur le film (11) contenu dans l'enceinte (25) mais non encore bloqué dans la fente (13) par les moyens (14), pour amener ainsi une surlongueur de film dans l'enceinte.

Selon les figures 9 et 10, un rouleau (31) horizontal est disposé entre la tête de soudage (9) et la paroi du cadre (8) traversée par la fente (13), ce rouleau pouvant, soit être monté sur la tête de soudage (9) et être mobile avec cette dernière, comme le poussoir des figures 5 et 6, soit être indépendant de la tête de soudage (9) et être alors commandé séparément de la tête, par exemple par un ou des vérins monté(s) sur la partie supérieure (3), dont seul l'axe vertical 32 est esquissé sur les figures.

On a par ailleurs repris sur les figures 9 et 10 le système (29) d'avancement positif déjà décrit au sujet de la figure 7, qui est ici utilisé en combinaison avec le rouleau tendeur (31).

De façon analogue, il est possible de combiner sur un dispositif de remplissage et d'operculage (1) au moins deux des divers systèmes de défilement tels que décrits et illustrés pour amener une surlongueur de film d'operculage (11) dans l'enceinte (25), afin de permettre un operculage des barquettes sans risque de déchirure du film du fait de l'introduction de ce dernier par une fente (13) surélevée par rapport à la barquette (4) en raison de la présence de l'orifice de remplissage (17A) situé en dessous de la fente (13).

## Revendications

1. Dispositif de remplissage et d'operculage d'emballages pour une machine de conditionnement sous atmosphère contrôlée de produits dans des récipients tels que des barquettes, pots et emballages analogues à operculer par un film, comprenant une partie supérieure fixe formant cloche (3), munie d'une tête de soudage (9) mobile verticalement, et une partie inférieure (2) mobile verticalement formant cuve, la partie inférieure recevant au moins un récipient (4) à operculer et coopérant avec la partie supérieure de manière à définir, autour du récipient à operculer, une enceinte (25) dans laquelle du film (11) d'operculage continu préalablement amené à travers une ouverture d'amenée (13) dans l'enceinte (25) au-dessus du récipient disposé à l'intérieur de l'enceinte est soudé sur le récipient par la tête de soudage de la partie supérieure, des moyens étant prévus pour obturer ladite ouverture et bloquer le film d'operculage, et pour établir une atmosphère contrôlée à l'intérieur de l'enceinte, **caractérisé par le fait qu'**il comprend, en outre, des moyens (17A, 20, 23) d'introduction et de remplissage débouchant à l'intérieur de l'enceinte (25) en dessous dudit film (11) d'operculage pour l'introduction dans ladite enceinte (25) des produits (26) à emballer et le remplissage du récipient (4) contenu dans ladite enceinte, avant soudage du film (11) d'operculage sur le récipient (4), ainsi que des moyens de défilement de film d'operculage pour amener et accumuler une longueur excédentaire de film d'operculage dans l'enceinte et restituer la longueur excédentaire lors de la descente de la tête de soudage sur le récipient à operculer.

2. Dispositif suivant la revendication 1, **caractérisé par le fait que** l'ouverture d'amenée du film d'operculage dans l'enceinte est une fente de passage (13) ménagée à la manière d'une fenêtre dans la partie supérieure (3) à distance au-dessus du bord inférieur de cette dernière.

3. Dispositif suivant la revendication 2, **caractérisé par le fait qu'**il comprend des moyens (14) d'obturation et de blocage à actionnement commandé pour obturer ladite fente et bloquer le film par rapport à la partie supérieure.

4. Dispositif suivant l'une quelconque des revendications 1 à 3, **caractérisé par le fait qu'**il comprend des moyens (17) d'introduction et/ou d'extraction de fluide débouchant dans l'enceinte entre l'ouverture d'amenée (13) du film d'operculage et les moyens (17A, 20, 23) d'introduction et de remplissage.

5. Dispositif suivant l'une quelconque des revendications 1 à 4, **caractérisé par le fait que** lesdits moyens (17A, 20, 23) d'introduction et de remplissage comprennent des moyens (20) de transfert du type sas, permettant une introduction des produits dans ladite enceinte sans perturber l'atmosphère dans cette dernière.

6. Dispositif suivant la revendication 5, **caractérisé par le fait que** lesdits moyens de transfert comprennent au moins une navette (20) mobile de façon étanche dans un guide (23).

7. Dispositif suivant la revendication 6, **caractérisé par le fait que** ladite navette (20) est pivotante ou basculante.

8. Dispositif suivant la revendication 6 ou 7, **caractérisé par le fait que** ledit guide (23) comporte au moins une ouverture (24) pour le chargement du produit (26) dans ladite navette (20).

9. Dispositif suivant l'une quelconque des revendications 6 à 8, **caractérisé par le fait que** ledit guide (23) comporte des moyens (22) de mise sous atmosphère modifiée ou contrôlée, indépendants et/ou individuels et/ou centralisés, disposés en un ou plusieurs endroits.

10. Dispositif suivante l'une quelconque des revendications précédentes, **caractérisé par le fait que** les moyens de défilement de film comprennent un transporteur pas à pas pour les récipients, commandé de manière que l'avancement s'effectue avec des pas de longueur supérieure à la longueur des récipients, chaque pas d'avancement étant suivi d'une course de recul correspondant à une fraction du pas d'avancement.

11. Dispositif suivant l'une quelconque des revendications 1 à 9, **caractérisé par le fait que** les moyens de défilement de film comprennent un poussoir (27) ou un rouleau (31) qui est disposé entre la tête de soudage (9) et la paroi (8) de la partie supérieure (3) du côté d'amenée du film, et qui est mobile verticalement.

12. Dispositif suivant la revendication 11, **caractérisé par le fait que** le poussoir ou rouleau est monté sur la tête de soudage (9).

13. Dispositif suivant la revendication 11, **caractérisé par le fait que** le poussoir ou rouleau est mobile verticalement sous l'action d'un moyen de manoeuvre tel qu'un vérin.

14. Dispositif suivant l'une quelconque des revendications précédentes, **caractérisé par le fait que** les moyens de défilement de film comprennent un système (29) d'avancement positif agissant sur le film au niveau de l'ouverture d'amenée (13) du film pour amener une surlongueur parfaitement définie de film dans l'enceinte.

15. Dispositif suivant l'une quelconque des revendications précédentes, **caractérisé par le fait que** les moyens de défilement de film comprennent un réseau d'orifices d'aspiration (30) situés sur la partie supérieure (3) du dispositif du même côté que l'ouverture d'amenée (13) du film, en dessous des moyens (17A, 20, 23) d'introduction et de remplissage.

## Claims

1. Device for filling and covering packages with a lid for a machine for packaging in a controlled atmosphere products in vessels such as punnets, pots and similar packages to be sealed with a film, comprising a fixed lid-forming upper part (3), provided with a vertically mobile welding head (9), and a vertically mobile tank-forming lower part (2), the lower part receiving at least one vessel (4) to be sealed and cooperating with the upper part so as to define, around the vessel to be sealed, an enclosure (25) in which continuous sealing film (11) previously led through an opening (13) provided in the enclosure (25) above the vessel disposed inside the enclosure, is welded to the vessel by the welding head of the upper part, means being provided to block said opening and immobilize the sealing film, and to obtain a controlled atmosphere inside the enclosure, **characterized in that** it also comprises introduction and filling means (17A, 20, 23) opening into the interior of the enclosure (25) below said sealing film (11) to introduce into said enclosure (25) products (26) to be packaged and to fill the vessel (4) contained in said enclosure, before the sealing film (11) is welded onto the vessel (4), and sealing film dereeling means for leading in and accumulating an excess length of sealing film inside the enclosure and recovering the excess length when the welding head is lowered onto the vessel to be sealed.

2. Device according to Claim 1, **characterized in that** the opening for leading the sealing film into the enclosure is a slot (13) provided in the manner of a window in the upper part (3) at a distance above the lower edge of the latter.

3. Device according to Claim 2, **characterized in that** it comprises controlled actuation blocking and immobilizing means (14) for blocking said slot and immobilizing the film relative to the upper part.

4. Device according to any one of Claims 1 to 3, **characterized in that** it comprises fluid introduction and/or extraction means (17) opening into the enclosure between the sealing film lead-in opening (13) and the introduction and filling means (17A, 20, 23).

5. Device according to any one of Claims 1 to 4, **characterized in that** said introduction and filling means (17A, 20, 23) comprise airlock type transfer means (20), enabling products to be introduced into said enclosure without disturbing the atmosphere in the latter.

6. Device according to Claim 5, **characterized in that** said transfer means comprise at least one shuttle (20) that moves in a sealed manner in a guide (23).

7. Device according to Claim 6, **characterized in that** said shuttle (20) tilts and swivels.

8. Device according to Claim 6 or 7, **characterized in that** said guide (23) comprises at least one opening (24) for loading the product (26) into said shuttle (20).

9. Device according to any one of Claims 6 to 8, **characterized in that** said guide (23) comprises modified or controlled atmosphere application means (22), independent and/or individual and/or centralized, disposed in one or more positions.

10. Device according to any one of the preceding claims, **characterized in that** the film dereeling means comprise a step-mode conveyor for the vessels, controlled so that the feed is performed with length steps greater than the length of the vessels, each feed step being followed by a retraction length corresponding to a fraction of the feed step.

11. Device according to any one of Claims 1 to 9, **characterized in that** the film dereeling means comprise an actuator (27) or a roll (31) which is disposed between the welding head (9) and the wall (8) of the upper part (3), on the film lead-in side, and which moves vertically.

12. Device according to Claim 11, **characterized in that** the actuator or roll is mounted on the welding head (9).

13. Device according to Claim 11, **characterized in that** the actuator or roll moves vertically under the action of an operating means such as a thruster.

14. Device according to any one of the preceding claims, **characterized in that** the film dereeling means comprise a positive feed system (29) acting on the film at the film lead-in opening (13) to lead in a perfectly defined excess length of film into the enclosure.

15. Device according to any one of the preceding claims, **characterized in that** the film dereeling means comprise an array of suction orifices (30) located on the upper part (3) of the device, on the same side as the film lead-in opening (13), below the introduction and filling means (17A, 20, 23).

## Patentansprüche

1. Vorrichtung zur Befüllung und Folierung von Verpackungen für eine Maschine zur Verpackung von Produkten in Behälter, wie beispielsweise längliche Gefäße, Töpfe und gleichartige Verpackungen, die mit einer Folie zu folieren sind, unter einer kontrollierten Atomsphäre, umfassend einen festen oberen Teil, der eine Glocke (3) bildet, die mit einem vertikal beweglichen Schweißkopf (9) versehen ist, und einen vertikal beweglichen unteren Teil (2), der eine Wanne bildet, wobei der untere Teil mindestens einen zu folierenden Behälter (4) aufnimmt und mit dem oberen Teil zusammenwirkt, um um den zu folierenden Behälter einen Raum (25) zu bilden, in dem eine kontinuierliche Folierungsfolie (11), die vorher durch eine Zuführöffnung (13) in den Raum (25) über den im Inneren des Raums angeordneten Behälter zugeführt wird, auf den Behälter durch den Schweißkopf des oberen Teils geschweißt wird, wobei Mittel vorgesehen sind, um die Öffnung zu Verschließen und die Folierungsfolie festzustellen, und um eine kontrollierte Atmosphäre im Inneren des Raums herzustellen, **dadurch gekennzeichnet, dass** sie ferner Mittel (17A, 20, 23) zur Einführung und Befüllung vor dem Schweißen der Folierungsfolie (11) auf den Behälter (4), die in das Innere des Raums (25) unter der Folierungsfolie (11) für die Einführung der zu verpackenden Produkte (26) in den Raum (25) und die Befüllung des in dem Raum enthaltenen Behälters (4) münden, sowie Ablaufmittel für die Folierungsfolie umfasst, um eine überschüssige Länge an Folierungsfolie in den Raum zuzuführen und darin zu speichern und die überschüssige Länge beim Absenken des Schweißkopfes auf den zu folierenden Behälter zurückzugeben.

2. Vorrichtung nach Anspruch 1, **dadurch gekennzeichnet, dass** die Zuführöffnung der Folierungsfolie in den Raum ein Durchgangsschlitz (13) ist, der in der Art eines Fensters im oberen Teil (3) mit einem Abstand über dem unteren Rand dieses letztgenannten angeordnet ist.

3. Vorrichtung nach Anspruch 2, **dadurch gekennzeichnet, dass** sie Mittel (14) zum Verschließen und Feststellen mit gesteuerter Betätigung umfasst, um den Schlitz zu verschließen und die Folie in Bezug auf den oberen Teil festzustellen.

4. Vorrichtung nach einem der Ansprüche 1 bis 3, **dadurch gekennzeichnet, dass** sie Mittel (17) zum Einführen und/oder Entnehmen eines Fluids umfasst, die in den Raum zwischen der Zuführöffnung (13) der Folierungsfolie und den Mitteln (17A, 20, 23) zur Einführung und Befüllung münden.

5. Vorrichtung nach einem der Ansprüche 1 bis 4, **dadurch gekennzeichnet, dass** die Mittel (17A, 20, 23) zur Einführung und Befüllung Weiterleitungsmittel (20) vom Typ Schleuse umfassen, die eine Einführung der Produkte in den Raum ermöglichen, ohne die Atmosphäre in diesem letztgenannten zu stören.

6. Vorrichtung nach Anspruch 5, **dadurch gekennzeichnet, dass** die Weiterleitungsmittel mindestens einen Greifer (20) umfassen, der dicht in einer Führung (23) beweglich ist.

7. Vorrichtung nach Anspruch 6, **dadurch gekennzeichnet, dass** der Greifer (20) schwenkbar oder kippbar ist.

8. Vorrichtung nach Anspruch 6 oder 7, **dadurch gekennzeichnet, dass** die Führung (23) mindestens eine Öffnung (24) für die Zuführung des Produktes (26) zum Greifer (20) umfasst.

9. Vorrichtung nach einem der Ansprüche 6 bis 8, **dadurch gekennzeichnet, dass** die Führung (23) unabhängige und/oder individuelle und/oder zentralisierte Mittel (22), die an einer oder mehreren Stellen angeordnet sind, umfasst, um eine modifizierte oder kontrollierte Atmosphäre herzustellen.

10. Vorrichtung nach einem der vorhergehenden Ansprüche, **dadurch gekennzeichnet, dass** die Folienablaufmittel eine Schrittfördereinrichtung für die Behälter umfassen, die derart gesteuert ist, dass der Vorschub in Schritten von größerer Länge als die Länge der Behälter erfolgt, wobei auf jeden Vorschubschritt ein Rückzug entsprechend einem Bruchteil des Vorschubschritts folgt.

11. Vorrichtung nach einem der Ansprüche 1 bis 9, **dadurch gekennzeichnet, dass** die Folienablaufmittel einen Schieber (27) oder eine Walze (31) umfassen, die zwischen dem Schweißkopf (9) und der Wand (8) des oberen Teils (3) auf der Zuführseite der Folie angeordnet und vertikal beweglich sind.

12. Vorrichtung nach Anspruch 11, **dadurch gekennzeichnet, dass** der Schieber oder die Walze auf dem Schweißkopf (9) befestigt sind.

13. Vorrichtung nach Anspruch 11, **dadurch gekennzeichnet, dass** der Schieber oder die Walze vertikal unter der Wirkung eines Betätigungsmittels, wie eines Zylinders, beweglich sind.

14. Vorrichtung nach einem der vorhergehenden Ansprüche, **dadurch gekennzeichnet, dass** die Folienablaufmittel ein positives Vorschubsystem (29) umfassen, das auf die Folie im Bereich der Zuführöffnung (13) der Folie einwirkt, um eine perfekt definierte Folienüberlänge in den Raum zuzuführen.

15. Vorrichtung nach einem der vorhergehenden Ansprüche, **dadurch gekennzeichnet, dass** die Folienablaufmittel ein Netz von Ansaugöffnungen (30) umfassen, die sich auf dem oberen Teil (3) der Vorrichtung auf derselben Seite wie die Zuführöffnung (13) der Folie unter den Mitteln (17A, 20, 23) zur Einführung und Befüllung befinden.
